# EUROPÄISCHE PATENTSCHRIFT

(11) **EP 1 606 442 B1**
(45) Veröffentlichungstag und Bekanntmachung des Hinweises auf die Patenterteilung: **06.09.2006**
(21) Anmeldenummer: 04717538.5
(22) Anmeldetag: 05.03.2004
(51) Int. Cl.: D03D 35/00, D03D 49/22, D03J 1/00

(54) **WEBMASCHINE, INSBESONDERE BANDWEBMASCHINE**
WEAVING MACHINE, PARTICULARLY A RIBBON WEAVING MACHINE
METIER MECANIQUE, NOTAMMENT MACHINE A TISSER DES RUBANS

(30) Priorität: 21.03.2003 CH 477032003
(43) Veröffentlichungstag der Anmeldung: 21.12.2005
(73) Patentinhaber: TEXTILMA AG, 6362 Stansstad (CH)
(72) Erfinder: SPEICH, Francisco, CH-5073 Gipf-Oberfrick (CH)
(74) Vertreter: Schmauder, Klaus Dieter
(86) Internationale Anmeldenummer: PCT/CH2004/000132
(87) Internationale Veröffentlichungsnummer: WO 2004/083508

(56) Entgegenhaltungen:
- DE-A- 19 713 357
- GB-A- 316 400
- US-A- 24 306
- US-A- 3 446 250
- US-A- 3 961 650

## Beschreibung

### Technisches Gebiet

Die Erfindung betrifft eine Webmaschine, insbesondere Bandwebmaschine gemäss Oberbegriff des Anspruches 1.

### Stand der Technik

Eine Webmaschine der eingangs genannten Art ist beispielsweise aus der GB 316 400 bekannt, dabei ist eine Freilaufeinrichtung am Warenabzug angeordnet. Dadurch kann zwar das Zurückrutschen der Warenbahn am Warenabzug verhindert werden, jedoch nicht das so genannte Vorweben. Die stabile Lage der Kett- und Schussfäden im Gewebe stellt sich nicht unmittelbar beim Anschlag des letzten Schussfadens an der Anschlagkante ein, sondern erst einige Schüsse später. Der zuletzt eingetragene Schussfaden entfernt sich von der stabilen Gewebezone nachdem er beim Schussanschlag der stabilen Zone am nächsten war. Aber auch der zuletzt eingetragene Schussfaden in der stabilen Zone führt in Folge der Elastizität von Kette und Gewebe beim Schussanschlag eine Bewegung in der einen Richtung und nach erfolgtem Schussanschlag wieder in die andere Richtung aus. Die Gesamtverschiebung des angeschlagenen Schussfadens ist als Geweberandbewegung sichtbar und wird als Vortuch oder Vorweben bezeichnet. Das Vorweben ist bei dichten Geweben grösser als bei leicht eingestellten Geweben, da dichte Gewebe eine grössere Schussanschlagkraft erfordern. Dieses Vorweben hängt aber auch vom Abstand des Warenabzuges zur Anschlagkante ab, da sich bei grösserem Abstand die Elastizität der gewebten Warenbahn stark auf die Grösse des Vorwebens auswirkt. Dadurch ist die Herstellung dichter Gewebe schwierig.

### Darstellung der Erfindung

Aufgabe der Erfindung ist es, eine Webmaschine, insbesondere Bandwebmaschine dahingehend zu verbessern, dass das Vorweben verringert und ein dichteres Gewebe herstellbar ist.

Die Aufgabe wird erfindungsgemäss gelöst durch die kennzeichnenden Merkmale des Anspruches 1. Dadurch, dass die Freilaufeinrichtung der Anschlagkante zugeordnet ist, wird sie unmittelbar an der Anschlagkante wirksam und gibt zwar den Abzugsweg frei, sperrt hingegen ein Zurücksetzen der Warenbahn in Gegenrichtung, dadurch lässt sich das Vorweben verringern und ein dichteres Gewebe herstellen.

Vorteilhafte Ausgestaltungen einer solchen Webmaschine sind in den Ansprüchen 2 bis 6 angegeben.

Die Freilaufeinrichtung kann sehr vielfältig ausgestaltet sein. Gemäss Anspruch 2 weist die Freilaufeinrichtung eine Umlenkwalze mit einer Rücklaufsperre auf. Dieser Freilaufeinrichtung kann gemäss Anspruch 3 eine zweite Umlenkwalze zugeordnet vorzugsweise vorgelagert sein, um die Führung der Warenbahn um die erste Umlenkwalze zu verbessern und ein Durchrutschen der Warenbahn zu vermeiden. Zweckmässigerweise ist die zweite Umlenkwalze gemäss Anspruch 4 ebenfalls mit einer Rücklaufsperre versehen. Besonders zweckmässig ist die Ausbildung nach Anspruch 5, wonach die mit der Rücklaufsperre versehene Umlenkwalze eine ruschthemmende Oberfläche aufweist, die ein Durchrutschen der Warenbahn mindestens erschwert.

Gemäss Anspruch 6 ist die Freilaufeinrichtung vorzugsweise einem Warenhalter oder einem Breithalter zugeordnet, der nach der Anschlagkante angeordnet ist.

Obwohl die Freilaufeinrichtung für Webmaschinen zur Herstellung von breiten Warenbahnen geeignet sein kann entfaltet sie ihre vorteilhafte Wirkung insbesondere bei Bandwebmaschinen zur Herstellung von schmalen Warenbahnen wie Bändern, bei denen das Vorweben besonders ausgeprägt ist und deshalb die Herstellung dichter Warenbahnen schwierig ist.

### Kurze Beschreibung der Zeichnungen

Ausführungsbeispiele der Erfindung werden nachfolgend anhand einer Zeichnung näher beschrieben, in der die einzige Figur den schematischen Aufbau einer Webmaschine in Seitenansicht zeigt.

### Wege zur Ausführung der Erfindung

Die in der Figur schematisch gezeigte Webmaschine, die vorzugsweise eine Bandwebmaschine ist, weist eine Fachbildevorrichtung 2 auf, bei der über Litzen 4 gesteuerte Kettfäden 6 zu einem Webfach 8 geöffnet werden. Eine nicht näher dargestellte Schusseintragvorrichtung trägt einen Schussfaden 10 in das Webfach 8 ein. Der Schussfaden 10 wird mittels eines Webblattes 12 an der Anschlagkante 14 einer herzustellenden Warenbahn 16 angeschlagen. Die Warenbahn 16 wird von einem Warenabzug 18 abgezogen.

Die Webmaschine weist mindestens eine Freilaufeinrichtung 20 auf, über die die Warenbahn 16 geführt ist und welche den Abzugsweg freigibt und ein Zurücksetzen der Warenbahn in Gegenrichtung sperrt. Diese Freilaufeinrichtung ist beidseits der Warenbahn an Gestellteilen 21 gelagert und möglichst nahe an der Anschlagkante 14 angeordnet. Im vorliegenden Beispiel weist die Webmaschine einen Warenhalter 22 auf, der nahe der Anschlagkante 14 angeordnet ist und dem die Freilaufeinrichtung 20 nachgeordnet ist.

Die Freilaufeinrichtung 20 enthält eine erste Umlenkwalze 24, die mit einer Rücklaufsperre 26 versehen ist. Dieser ersten Umlenkwalze 24 ist eine zweite Umlenkwalze 28 zugeordnet, die zwischen dem Warenhalter 22 und der ersten Umlenkwalze 24 angeordnet ist, und über die die Warenbahn 16 mäanderförmig geführt ist, um die Umschlingung der Warenbahn an der ersten Umlenkwalze 24 zu verbessern und ein Durchrutschen zu verhindern. Hierzu ist es weiter von Vorteil, wenn die Oberfläche 30 der ersten Umlenkwalze 24 rutschhemmend ausgebildet ist. Hierzu kann die Oberfläche aufgeraut oder mit einem rutschhemmenden Belag versehen sein. Von Vorteil ist es, wenn die zweite Umlenkwalze 28 ebenfalls mit einer Rücklaufsperre ausgestattet ist. Rücklaufsperren sind in grosser Zahl bekannt, so beispielsweise als Klinkengesperre, Freilauf- oder Überhol-Kupplungen, Klemmrichtgesperre oder dergleichen. Die Rücklaufsperre 26 ist vorzugsweise als Klemmrollenfreilauf ausgebildet und weist vorzugsweise Klemmrollen 32 auf, die in bekannter Weise mit nicht näher dargestellten Klemmrampen auf der Innenseite der Laufhülse 34 der Umlenkwalze 24 zusammenwirken.

### Bezugszeichenliste

- 2: Fachbildevorrichtung
- 4: Litze
- 6: Kettfaden
- 8: Webfach
- 10: Schussfaden
- 12: Webblatt
- 14: Anschlagkante
- 16: Warenbahn
- 18: Warenabzug
- 20: Freilaufeinrichtung
- 21: Gestellteil
- 22: Warenhalter
- 24: erste Umlenkwalze
- 26: Rücklaufsperre
- 28: zweite Umlenkwalze
- 30: Oberfläche
- 32: Klemmrollen
- 34: Laufhülse

## Patentansprüche

1. Webmaschine, insbesondere Bandwebmaschine, mit einer Fachbildevorrichtung (2), mit einer Schusseintragvorrichtung, mit einem Webblatt (12) zum Anschlagen eines Schussfadens (10) an einer Anschlagkante (14) der Warenbahn (16) und mit einem Warenabzug (18) wobei die Warenbahn (16) über mindestens eine Freilaufeinrichtung (20) geführt ist, welche den Abzugsweg frei gibt und ein Zurücksetzen der Warenbahn (16) in Gegenrichtung sperrt, **dadurch gekennzeichnet, dass** die Freilaufeinrichtung (20) der Anschlagkante (14) zugeordnet ist.

2. Webmaschine nach Anspruch 1, **dadurch gekennzeichnet, dass** die Freilaufeinrichtung (20) eine Umlenkwalze (24) mit einer Rücklaufsperre (26) aufweist.

3. Webmaschine nach Anspruch 2, **dadurch gekennzeichnet, dass** der Umlenkwalze (24) eine zweite Umlenkwalze (28) zugeordnet vorzugsweise vorgelagert ist.

4. Webmaschine nach Anspruch 3, **dadurch gekennzeichnet, dass** die zweite Umlenkwalze (28) ebenfalls mit einer Rücklaufsperre versehen ist.

5. Webmaschine nach einem der Ansprüche 2 bis 4, **dadurch gekennzeichnet, dass** die mit der Rücklaufsperre (26) versehene Umlenkwalze (24,28) eine rutschhemmende Oberfläche (30) aufweist.

6. Webmaschine nach einem der Ansprüche 1 bis 5, **dadurch gekennzeichnet, dass** sie nach der Anschlagkante (14) einen Warenhalter (22) oder Breithalter für die Warenbahn (16) aufweist, dem die Freilaufeinrichtung (20) zugeordnet ist.

## Claims

1. A weaving machine, particularly a ribbon weaving machine, with a shedding device (2), with a weft insertion device, with a reed (12) for beating up a weft thread (10) at a beating-up edge (14) of the cloth web (16), and with a cloth take-up (18), the cloth web (16) being guided by at least one freewheel device (20) which enables the take-up travel and blocks a return of the cloth web (16) in the opposite direction, **characterized in that** the freewheel device (20) is assigned to the beating-up edge (14).

2. The weaving machine as claimed in claim 1, **characterized in that** the freewheel device (20) has a deflecting roller (24) with a nonreturn device (26).

3. The weaving machine as claimed in claim 2, **characterized in that** the deflecting roller (24) is assigned, preferably preceded by, a second deflecting roller (28).

4. The weaving machine as claimed in claim 3, **characterized in that** the second deflecting roller (28) is likewise provided with a nonreturn device.

5. The weaving machine as claimed in one of claims 2 to 4, **characterized in that** the deflecting roller (24, 28) provided with the nonreturn device (26) has a slip-inhibiting surface (30).

6. The weaving machine as claimed in one of claims 1 to 5, **characterized in that**, downstream of the beating-up edge (14), it has, for the cloth web (16), a cloth holder (22) or spreader to which the freewheel device (20) is assigned.

## Revendications

1. Métier à tisser, notamment métier à tisser les rubans, avec un dispositif de formation de la foule (2), avec un dispositif d'insertion de la trame, avec un peigne de tissage (12) pour le battage d'un fil de trame (10) sur une ligne de battage (14) de la bande d'étoffe (16) et avec un tirage de bande (18), la bande d'étoffe (16) étant guidée sur au moins un dispositif de roue libre (20) qui libère la trajectoire de tirage et qui bloque un retour de la bande d'étoffe (16) dans le sens inverse, **caractérisé en ce que** le dispositif de roue libre (20) est associé à la ligne de battage (14).

2. Métier à tisser selon la revendication 1, **caractérisé en ce que** le dispositif de roue libre (20) présente un cylindre déflecteur (24) avec une butée de retour (26).

3. Métier à tisser selon la revendication 2, **caractérisé en ce que** l'on associe au cylindre déflecteur (24) un deuxième cylindre déflecteur (28), de préférence placé avant lui.

4. Métier à tisser selon la revendication 3, **caractérisé en ce que** le deuxième cylindre déflecteur (28) est également pourvu d'une butée de retour.

5. Métier à tisser selon l'une quelconque des revendications 2 à 4, **caractérisé en ce que** le cylindre déflecteur (24, 28) pourvu de la butée de retour (26) présente une surface antidérapante (30).

6. Métier à tisser selon l'une quelconque des revendications 1 à 5, **caractérisé en ce qu'**il présente après la ligne de battage (14) un support d'étoffe (22) ou un templet pour la bande d'étoffe (16), auquel on associe le dispositif de roue libre (20).
